# EUROPÄISCHE PATENTSCHRIFT

(11) **EP 3 390 802 B1**
(45) Veröffentlichungstag und Bekanntmachung des Hinweises auf die Patenterteilung: **23.10.2019**
(21) Anmeldenummer: 16795106.0
(22) Anmeldetag: 15.11.2016
(51) Int. Cl.: F02M 53/04, F02M 61/14, F02M 61/16

(54) **KRAFTSTOFFINJEKTOR**
FUEL INJECTOR
INJECTEUR DE CARBURANT

(30) Priorität: 14.12.2015 DE 102015225055
(43) Veröffentlichungstag der Anmeldung: 24.10.2018
(73) Patentinhaber: Robert Bosch GmbH, 70442 Stuttgart (DE)
(72) Erfinder: SCHWEIZER, Gerd, 70771 Leinfelden-Echterdingen (DE); VONIC, Kristijan, 70439 Stuttgart (DE); SARISAVVIDIS, Ilias, 70469 Stuttgart (DE); STADLER, Frank, 70469 Stuttgart-Feuerbach (DE)
(86) Internationale Anmeldenummer: PCT/EP2016/077734
(87) Internationale Veröffentlichungsnummer: WO 2017/102216

(56) Entgegenhaltungen:
- EP-A1- 0 828 075
- WO-A1-2013/149954
- DE-A1-102012 205 699
- DE-A1-102012 219 654
- GB-A- 2 340 886

## Beschreibung

### Stand der Technik

Die Erfindung betrifft einen Kraftstoffinjektor nach dem Oberbegriff des Anspruchs 1.

Ein Kraftstoffinjektor nach dem Oberbegriff des Anspruchs 1 ist aus der DE 10 2012 205 699 A1 der Anmelderin bekannt. Der bekannte Kraftstoffinjektor zeichnet sich dadurch aus, dass auf dem Außenumfang seines dem Brennraum einer Brennkraftmaschine zugewandten Ventilgehäuseabschnitts eine aus Metall bestehende (Opfer-) Schutzhülse angeordnet ist. Hintergrund hierfür ist, dass beim Betrieb der Brennkraftmaschine im Brennraum die höchste Temperatur herrscht, die im Zylinderkopf bzw. in der Aufnahmebohrung auf der dem Brennraum abgewandten Seite in Abhängigkeit vom Abstand zum Brennraum nach und nach abnimmt. In analoger Weise nimmt die Temperatur des Kraftstoffinjektors bzw. dessen Ventilgehäuses ebenfalls mit zunehmendem Abstand zum Brennraum ab. Insbesondere bei relativ geringen Brennraumtemperaturen oder in relativ großem Abstand zum Brennraum kann es, unter anderem begünstigt durch schwefelhaltigen Kraftstoff, zur Kondensatbildung am Ventilgehäuse mit der Gefahr der Korrosion kommen. Da das Ventilgehäuse im Zylinderkopf der Brennkraftmaschine üblicherweise über eine Düsendichtscheibe nach außen hin abgedichtet ist, betrifft dies vor allem den Bereich axial knapp unterhalb der Düsendichtscheibe im Bereich eines ersten Aufnahmebohrungsabschnitts des Zylinderkopfs, da dort, relativ gesehen, die geringsten Temperaturen herrschen. Durch die in der genannten Anmeldung beschriebene (Opfer-) Schutzhülse kann das Ventilgehäuse an seinem Außenumfang vor dem Zutritt des Kondensats bzw. vor Korrosion geschützt werden.

Die Verbindung zwischen der (Opfer-) Schutzhülse und dem Kraftstoffinjektor wird bei dem bekannten Kraftstoffinjektor insbesondere durch Aufschrumpfen der (Opfer-) Schutzhülse auf den Außenumfang des Ventilgehäuses erzielt. Nachteilig dabei ist, dass am Übergangsbereich zwischen der (Opfer-) Schutzhülse und dem Ventilgehäuse auf der dem Brennraum zugewandten Seite der (Opfer-) Schutzhülse trotz des Aufschrumpfens der Schutzhülse ein Zutritt von Kondensat nicht zuverlässig verhindert werden kann. Dadurch ist es denkbar, dass Kondensat in den radialen Zwischenraum zwischen dem Ventilgehäuse und der (Opfer-) Schutzhülse eindringt und dadurch zur Korrosion an dem Ventilgehäuse auf der dem Brennraum zugewandten Seite des Kraftstoffinjektors führt.

Weiterhin ist es aus der DE 10 2012 219 654 A1 der Anmelderin bekannt, mittels eines Abdichtelements, das aus wärmebeständigem Kunststoff oder ähnlichem besteht, den Zutritt von Kondensat in der Aufnahmebohrung des Zylinderkopfs in Richtung der dem Brennraum abgewandten Seite zu verhindern. Das Abdichtelement ist dabei beispielsweise an einem Zusatzelement in Form einer Hülse befestigt bzw. angeordnet, um das Abdichtelement an der richtigen axialen Position auf dem Ventilgehäuse positionieren zu können. Als kritisch bei diesem Kraftstoffinjektor wird angesehen, dass die Montage des Kraftstoffinjektors in der Aufnahmebohrung durch den erforderlichen Anlagekontakt zwischen dem Außenumfang des Abdichtelements und der Aufnahmebohrung problematisch ist, da eine Beschädigung des Abdichtelements sicher vermieden werden muss. Darüber hinaus ist die Fertigung eines derartigen Abdichtelements mit zusätzlicher Hülse sowie deren Montage im Vergleich zu der eingangs erwähnten Schutzhülse aus Kupfer relativ aufwändig bzw. teuer.

### Offenbarung der Erfindung

Ausgehend von dem dargestellten Stand der Technik liegt der Erfindung die Aufgabe zugrunde, einen Kraftstoffinjektor nach dem Oberbegriff des Anspruchs 1 derart weiterzubilden, dass bei relativ einfachem Aufbau des Schutzelements und fertigungstechnisch einfacher Montage des Schutzelements sowohl auf dem Kraftstoffinjektor als auch auf der dem Brennraum zugewandten Seite des Schutzelements eine optimierte Abdichtwirkung erzielt wird.

Diese Aufgabe wird erfindungsgemäß bei einem Kraftstoffinjektor mit den Merkmalen des Anspruchs 1 gelöst.

Der Erfindung liegt die Idee zugrunde, den (radialen) Bereich zwischen der Schutzhülse und dem ersten Ventilgehäuseabschnitt des Ventilgehäuses gezielt abzudichten. Unter einer Abdichtung im Sinne der Erfindung wird dabei eine Abdichtung verstanden, die bei unterschiedlichsten Betriebsbedingungen bzw. Temperaturen und Drücken im Brennraum einen Zutritt von Kondensat in den radialen Zwischenraum zwischen der Schutzhülse und dem Ventilgehäuse auf der dem Brennraum zugewandten Seite des Kraftstoffinjektors zuverlässig verhindert. Zur Erzielung der gewünschten erfindungsgemäßen Abdichtung zwischen dem Schutzelement bzw. der Schutzhülse und dem Ventilgehäuseabschnitt ist im Übergangsbereich zwischen der Schutzhülse und dem ersten Ventilgehäuseabschnitt eine stoffschlüssige Verbindung in Form einer Lötverbindung ausgebildet. Eine derartige Lötverbindung hat, eine hinreichend hohe Temperaturbeständigkeit des Lotes vorausgesetzt, insbesondere den Vorteil, dass während der Ausbildung der Abdichtung die betroffenen Bauteile relativ gering thermisch belastet werden. Insbesondere findet auch keine unerwünschte Materialveränderung (z.B. Verhärtung, Versprödung oder ähnliches) an dem Ventilgehäuse oder der Schutzhülse durch das Ausbilden einer derartigen stoffschlüssigen Verbindung statt.

Alternativ kann es auch vorgesehen sein, dass an dem Übergangsbereich zwischen der Schutzhülse und dem ersten Ventilgehäuseabschnitt eine stoffschlüssige Verbindung in Form einer Schweißverbindung, insbesondere einer Laserschweißnaht, ausgebildet ist. Eine derartige Ausbildung hat insbesondere den Vorteil, dass keine Zusatzstoffe wie bei der Ausbildung einer Lötverbindung verwendet werden müssen. Darüber hinaus ist die mechanische Festigkeit zwischen der Schutzhülse und dem Ventilgehäuse bei der Ausbildung einer Schweißnaht verbessert.

Beiden stoffschlüssigen Verbindungen ist gemeinsam, dass die Fertigungstoleranzen zwischen dem Schutzelement bzw. der Schutzhülse und dem Ventilgehäuseabschnitt so ausgebildet sein können, dass beispielsweise ein relativ einfaches Aufschrumpfen der Schutzhülse auf den Ventilgehäuseabschnitt ermöglicht wird. Dadurch sind beim axialen Fügen der Schutzhülse auf den Ventilgehäuseabschnitt nur relativ geringe Axialkräfte erforderlich. Die axiale Fixierung bzw. Befestigung der Schutzhülse an dem Ventilgehäuse kann dann beispielsweise über die angesprochene Lötverbindung bzw. die Schweißnaht erfolgen. Eine derartige Ausführungsform ermöglicht es im Extremfall sogar, auf ein Aufpressen der Schutzhülse auf dem Ventilgehäuseabschnitt verzichten zu können.

Nichtsdestotrotz sieht eine bevorzugte Ausgestaltung der Verbindung zwischen der Schutzhülse und dem Ventilgehäuse vor, dass die Schutzhülse auf dem ersten Ventilgehäuseabschnitt des Ventilgehäuses aufgepresst ist.

Um die insbesondere beim Aufpressen bzw. Fügen der Schutzhülse auf dem Ventilgehäuseabschnitt zu übertragenden Kräfte gut in die Schutzhülse einleiten zu können, ist es vorgesehen, dass die Schutzhülse auf der dem Brennraum abgewandten Seite einen radial umlaufenden Flansch aufweist. Der Flansch kann somit als Werkzeugangriffsfläche zum Übertragen der axialen Fügekraft verwendet werden. Weiterhin ermöglicht es der Flansch, auf eine separate Dichtscheibe wie beim eingangs erwähnten Stand der Technik verzichten zu können. Die Abdichtung des montierten Kraftstoffinjektors zum Brennraum hin wird in diesem Fall von dem Flansch der Schutzhülse übernommen.

Eine besonders einfache Montage des Kraftstoffinjektors in der Aufnahmebohrung des Zylinderkopfs lässt sich erzielen, wenn das Schutzelement einen derartigen Durchmesser bzw. eine derartige Form aufweist, das zwischen dem Schutzelement und dem ersten Aufnahmebohrungsabschnitt in dem Zylinderkopf ein radialer Spalt ausgebildet wird.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
- Fig. 1: eine Darstellung eines unteren Teils eines erfindungsgemäßen Kraftstoffinjektors, bei der dieser in einem Zylinderkopf einer Brennkraftmaschine angeordnet ist,
- Fig. 2: ein bei dem Kraftstoffinjektor gemäß Fig. 1 verwendetes Schutzelement in einer Einzeldarstellung in Seitenansicht und
- Fig. 3: der Kraftstoffinjektor gemäß Fig. 1, bei dem zwischen dem Ventilgehäuse und einem Schutzelement eine Schweißverbindung ausgebildet ist, in Seitenansicht.

Gleiche Elemente bzw. Elemente mit gleicher Funktion sind in den Figuren mit den gleichen Bezugsziffern versehen.

In der Fig. 1 ist ausschnittsweise der obere Bereich einer Brennkraftmaschine mit einem Zylinderkopf 100 dargestellt. Der Zylinderkopf 100 begrenzt einen Brennraum 101 der Brennkraftmaschine, in dem in Richtung einer Längsachse 105 ein Kolben 102 in üblicher Weise auf- und abbeweglich angeordnet ist.

Zur Aufnahme eines erfindungsgemäßen Kraftstoffinjektors 10, insbesondere eines Common-Rail-Injektors, weist der Zylinderkopf 100 eine Aufnahmeöffnung 106 in Form einer Stufenbohrung auf. Die Aufnahmeöffnung 106 umfasst auf der dem Brennraum 101 zugewandten Seite einen ersten Aufnahmebohrungsabschnitt 107, an den sich auf der dem Brennraum 101 abgewandten Seite ein zweiter Aufnahmebohrungsabschnitt 108 anschließt. Die beiden Aufnahmebohrungsabschnitte 107, 108 sind über eine radial umlaufende Stufe 109 miteinander verbunden, wobei der erste Aufnahmebohrungsabschnitt 107 einen geringeren Durchmesser aufweist als der zweite Aufnahmebohrungsabschnitt 108, und wobei die beiden Aufnahmebohrungsabschnitte 107, 108 vorzugsweise jeweils zylindrisch ausgebildet sind.

Der in der Fig. 1 stark vereinfacht dargestellte Kraftstoffinjektor 10 umfasst ein aus Metall bestehendes Ventilgehäuse 11 mit zwei einstückig miteinander verbundenen Ventilgehäuseabschnitten 12, 13. Der erste Ventilgehäuseabschnitt 12 weist einen geringeren Durchmesser auf als der zweite Ventilgehäuseabschnitt 13, wobei die beiden Ventilgehäuseabschnitte 12, 13 zumindest näherungsweise zylindrisch ausgebildet sind. Der erste Ventilgehäuseabschnitt 12 ist im Wesentlichen innerhalb des ersten Aufnahmebohrungsabschnitts 107 angeordnet und der zweite Ventilgehäuseabschnitt 13 innerhalb des zweiten Aufnahmebohrungsabschnitts 108. Der erste Ventilgehäuseabschnitt 12 geht auf der dem Brennraum 101 zugewandten Seite in einen im Durchmesser kuppelartigen Endbereich 14 über, in dessen Wand wenigstens eine Düsenöffnung 15 ausgebildet ist, über den Kraftstoff in den Brennraum 101 der Brennkraftmaschine eingespritzt werden kann. Das Einspritzen des Kraftstoffs erfolgt in an sich bekannter und daher nicht näher erläuterter, weil auch nicht erfindungswesentlicher Art und Weise insbesondere durch eine im Kraftstoffinjektor 10 angeordnete Düsennadel, die durch einen Aktuator betätigbar ist.

Während der erste Ventilgehäuseabschnitt 12 innerhalb des ersten Aufnahmebohrungsabschnitts 107 angeordnet ist, ragt der Endbereich 14 des Ventilgehäuses 11 in den Brennraum 101 hinein. Die Anordnung des Kraftstoffinjektors 10 zum Brennraum 101 bzw. zur Längsachse 105 ist dabei beispielhaft parallel zur Längsachse 105.

Um eine dichte Montage des Kraftstoffinjektors 10 in der Aufnahmeöffnung 106 des Zylinderkopfs 100 zu ermöglichen, ist der Kraftstoffinjektor 10 unter Zwischenlage eines Flansches 25 eines Schutzelements 20 in der Aufnahmeöffnung 106 angeordnet. Hierzu liegt der Flansch 25 mit einer (unteren) Stirnfläche an der Stufe 109 auf. Die andere (obere) Stirnfläche des Flansches 25 ist in Anlagekontakt mit einer ihr zugewandten Stirnfläche des Kraftstoffinjektors 10 angeordnet. Zur Abdichtung ist es in üblicher Art und Weise vorgesehen, dass der Kraftstoffinjektor 10 in axialer Richtung in Richtung zum Brennraum 101 hin kraftbeaufschlagt ist, beispielsweise mittels einer nicht dargestellten Spannpratze oder ähnlichem.

Beim Betrieb der Brennkraftmaschine herrscht innerhalb des Brennraums 101 eine relativ hohe Temperatur von beispielsweise einigen Hundert Grad Celsius, die sich auf den Zylinderkopf 100 und auf den Kraftstoffinjektor 10 überträgt, wobei die Temperatur im Bereich der Aufnahmeöffnung 106 in Richtung zum zweiten Aufnahmebohrungsabschnitt 108 infolge der Kühlung des Zylinderkopfs 100 hin abnimmt. Um zu vermeiden, dass das Ventilgehäuse 11 im Bereich des ersten Ventilgehäuseabschnitts 12 auf der dem Brennraum 101 abgewandten Seite, in dem relativ gesehen die niedrigsten Temperaturen herrschen, durch Korrosion über die Betriebsdauer des Kraftstoffinjektors 10 betrachtet beschädigt wird, ist es vorgesehen, dass der erste Ventilgehäuseabschnitt 12 radial von dem Schutzelement 20 umgeben ist. Das Schutzelement 20 ist als separates Bauteil in Form einer Schutzhülse 21 ausgebildet.

Die Schutzhülse 21 ist beispielhaft mit konstanter Wanddicke zylindrisch ausgebildet und durch eine entsprechende Maßtolerierung auf dem Außendurchmesser bzw. den Außenumfang des ersten Ventilgehäuseabschnitts 12 aufgepresst. Ferner ist zwischen dem Außenumfang des Schutzelements 20 bzw. der Schutzhülse 21 und der Wand des ersten Aufnahmebohrungsabschnitts 107 noch ein Radialspalt 110 ausgebildet, derart, dass kein Anlagekontakt des Kraftstoffinjektors 10 an dem Aufnahmebohrungsabschnitt 107 stattfindet.

Das Schutzelement 20 bzw. die Schutzhülse 21 besteht aus einem gegenüber dem Material des Ventilgehäuses 11 bzw. des ersten Ventilgehäuseabschnitts 12 edlerem Material. Unter einem edleren Material bzw. Werkstoff wird ein Material verstanden, dass weniger zur Korrosion neigt als das (metallische) Material des Ventilgehäuses 11. Vorzugsweise besteht das Schutzelement 20 bzw. die Schutzhülse 21 aus einem Metall wie Kupfer. Die Wahl des geeigneten Materials für das Schutzelement 20 hängt insbesondere, aber nicht einschränkend, sowohl von der Wanddicke des Schutzelements 20, als auch von den herrschenden Brennraumtemperaturen sowie dem Material des Ventilgehäuses 11 ab, und wird derart gewählt, dass über die geplante Betriebsdauer des Kraftstoffinjektors 10 die am Schutzelement 20 stattfindende Korrosion möglichst bis zum Ende der Betriebsdauer des Kraftstoffinjektors 10 noch nicht bis zum Ventilgehäuse 11 bzw. zum ersten Ventilgehäuseabschnitt 12 fortgeschritten ist.

Anhand der Fig. 1 ist erkennbar, dass die dem Brennraum 101 zugewandte (untere) Stirnfläche 22 des Schutzelements 20 bzw. der Schutzhülse 21 axial oberhalb der unteren Stirnfläche 111 des Zylinderkopfs 100 im Bereich der Aufnahmeöffnung 106 endet. Wesentlich ist, dass die untere Stirnfläche 22 maximal mit der unteren Stirnfläche 111 des Zylinderkopfs 10 bündig abschließt, d.h., dass das Schutzelement 20 bzw. die Schutzhülse 21 keinesfalls in den Brennraum 101 hineinragt.

Wie insbesondere anhand der Fig. 1 erkennbar ist, ist der radiale Übergangsbereich zwischen der Schutzhülse 21 und dem ersten Ventilgehäuseabschnitt 12 abgedichtet ausgebildet. Hierzu ist es bei dem in der Fig. 1 dargestellten Ausführungsbeispiel vorgesehen, dass der stirnseitige Übergangsbereich zum Ventilgehäuseabschnitt 12 mit einer stoffschlüssigen Verbindung 30 zum Beispiel in Form einer Lötverbindung 31 versehen ist. Insbesondere füllt das Lot der Lötverbindung 31 ggf. zwischen dem Außenumfang des Ventilgehäuseabschnitts 12 und dem Innendurchmesser der Schutzhülse 21 vorhandene Radialspalte auf der dem Brennraum 101 zugewandten Seite aus.

Bei dem in der Fig. 3 dargestellten Ausführungsbeispiel ist hingegen zwischen der Schutzhülse 21 und dem Ventilgehäuseabschnitt 12 die stoffschlüssige Verbindung 30 in Form einer Schweißverbindung 32 ausgebildet. Die Schweißverbindung 32 umfasst eine an der Außenseite der Schutzhülse 21 radial umlaufende Schweißnaht 33, insbesondere in Form einer Laserschweißnaht. Die Schweißnaht 33 schmilzt das Material der Schutzhülse 21 sowie des Ventilgehäuseabschnitts 12 in deren Übergangsbereich auf und sorgt für die benötigte Abdichtung. Die axiale Lage der Schweißnaht 33 ist möglichst nahe der (unteren) Stirnfläche 22 der Schutzhülse 21.

Der soweit beschriebene Kraftstoffinjektor 10 kann in vielfältiger Art und Weise abgewandelt bzw. modifiziert werden, ohne vom Erfindungsgedanken abzuweichen.

## Patentansprüche

1. Kraftstoffinjektor (10), insbesondere Common-Rail-Injektor, mit einem Ventilgehäuse (11), das in einen ersten Aufnahmebohrungsabschnitt (107) einer Brennkraftmaschine einsetzbar und in der Einbauposition einen einem Brennraum (101) einer Brennkraftmaschine zugewandten ersten Ventilgehäuseabschnitt (12) aufweist, der zumindest bereichsweise in Kontakt mit dem Brennraum (101) steht, wobei zumindest der erste Ventilgehäuseabschnitt (12) aus Metall besteht, wobei der erste Ventilgehäuseabschnitt (12) radial von einem Schutzelement (20) in Form einer Schutzhülse (21) umgeben ist, und wobei sich die Schutzhülse (21) zumindest über einen Teil der axialen Länge des ersten Ventilgehäuseabschnitts (12) erstreckt, wobei der Übergangsbereich zwischen der Schutzhülse (21) und dem ersten Ventilgehäuseabschnitt (12) auf der dem Brennraum (101) zugeordneten Seite der Schutzhülse (21) abgedichtet ausgebildet ist, **dadurch gekennzeichnet dass** im Übergangsbereich zwischen der Schutzhülse (21) und dem ersten Ventilgehäuseabschnitt (12) eine stoffschlüssige Verbindung (30) in Form einer Lötverbindung (31) oder einer Schweißverbindung (33), insbesondere einer Laserschweißnaht, ausgebildet ist.

2. Kraftstoffinjektor nach Anspruch 1,
**dadurch gekennzeichnet,**
**dass** die Schutzhülse (21) auf dem ersten Ventilgehäuseabschnitt (12) aufgepresst ist.

3. Kraftstoffinjektor nach Anspruch 1oder 2,
**dadurch gekennzeichnet,**
**dass** die Schutzhülse (21) auf der dem Brennraum (101) abgewandten Seite einen radial umlaufenden Flansch (25) aufweist.

4. Kraftstoffinjektor nach einem der Ansprüche 1 bis 3,
**dadurch gekennzeichnet,**
**dass** die Schutzhülse (21) aus einem Material besteht, das eine geringere Korrosionsneigung aufweist als das Material des ersten Ventilgehäuseabschnitts (12).

5. Kraftstoffinjektor nach Anspruch 4,
**dadurch gekennzeichnet,**
**dass** das Material der Schutzhülse (21) aus Metall besteht und Kupfer enthält.

6. Kraftstoffinjektor nach einem der Ansprüche 1 bis 5,
**dadurch gekennzeichnet,**
**dass** das Schutzelement (20) derart ausgebildet ist, und dass zwischen dem Schutzelement (20) und dem ersten Aufnahmebohrungsabschnitt (107) ein radialer Spalt (110) ausbildbar ist.

7. Kraftstoffinjektor nach einem der Ansprüche 1 bis 6,
**dadurch gekennzeichnet,**
**dass** die axiale Erstreckung des Schutzelements (20) geringer ist als die axiale Erstreckung des ersten Ventilgehäuseabschnitts (12), derart, dass bei in dem ersten Aufnahmebohrungsabschnitt (107) montiertem Kraftstoffinjektor (10) das Schutzelement (20) axial nicht in den Brennraum (101) hineinragt.

8. Kraftstoffinjektor nach einem der Ansprüche 3 bis 7,
**dadurch gekennzeichnet,**
**dass** sich an den Flansch (25) auf der dem ersten Ventilgehäuseabschnitt (12) abgewandten Seite ein zweiter Ventilgehäuseabschnitt (13) des Ventilgehäuses (11) anschließt.

## Claims

1. Fuel injector (10), in particular common-rail injector, having a valve housing (11), which valve housing is insertable into a first receiving bore portion (107) of an internal combustion engine and, in the installed position, has a first valve housing portion (12) which faces toward a combustion chamber (101) of an internal combustion engine and which is at least regionally in contact with the combustion chamber (101), wherein at least the first valve housing portion (12) is composed of metal, wherein the first valve housing portion (12) is radially surrounded by a protective element (20) in the form of a protective sleeve (21), and wherein the protective sleeve (21) extends at least over a part of the axial length of the first valve housing portion (12), wherein the transition region between the protective sleeve (21) and the first valve housing portion (12) is of sealed form on that side of the protective sleeve (21) which is assigned to the combustion chamber (101), **characterized in that**, in the transition region between the protective sleeve (21) and the first valve housing portion (12), there is formed a cohesive connection (30) in the form of a brazed connection (31) or a welded connection (33), in particular a laser-welded seam.

2. Fuel injector according to Claim 1, **characterized in that** the protective sleeve (21) is pressed onto the first valve housing portion (12).

3. Fuel injector according to Claim 1 or 2, **characterized in that** the protective sleeve (21) has a radially encircling flange (25) on the side averted from the combustion chamber (101).

4. Fuel injector according to any of Claims 1 to 3, **characterized in that** the protective sleeve (21) is composed of a material which has a lower corrosion tendency than the material of the first valve housing portion (12).

5. Fuel injector according to Claim 4, **characterized in that** the material of the protective sleeve (21) is composed of metal and comprises copper.

6. Fuel injector according to any of Claims 1 to 5, **characterized in that** the protective element (20) is formed such that a radial gap (110) can be formed between the protective element (20) and the first receiving bore portion (107).

7. Fuel injector according to any of Claims 1 to 6, **characterized in that** the axial extent of the protective element (20) is smaller than the axial extent of the first valve housing portion (12), such that, when the fuel injector (10) has been installed in the first receiving bore portion (107), the protective element (20) does not project axially into the combustion chamber (101).

8. Fuel injector according to any of Claims 3 to 7, **characterized in that** the flange (25) is adjoined, on the side averted from the first valve housing portion (12), by a second valve housing portion (13) of the valve housing (11).

## Revendications

1. Injecteur de carburant (10), en particulier injecteur à rampe commune, avec un corps de soupape (11), qui peut être inséré dans une première partie d'alésage de réception (107) d'un moteur à combustion interne et présente dans la position montée une première partie de corps de soupape (12) tournée vers une chambre de combustion (101) d'un moteur à combustion interne, qui est en contact au moins localement avec la chambre de combustion (101), dans lequel au moins la première partie de corps de soupape (12) se compose de métal, dans lequel la première partie de corps de soupape (12) est entourée radialement par un élément de protection (20) sous la forme d'une douille de protection (21), et dans lequel la douille de protection (21) s'étend au moins sur une partie de la longueur axiale de la première partie de corps de soupape (12), dans lequel la zone de transition entre la douille de protection (21) et la première partie de corps de soupape (12) est étanche sur le côté de la douille de protection (12) associé à la chambre de combustion (101), **caractérisé en ce qu'**une liaison matérielle (30) sous la forme d'une liaison brasée (31) ou une liaison soudée (33), en particulier une soudure au laser, est réalisée dans la zone de transition entre la douille de protection (21) et la première partie de corps de soupape (12).

2. Injecteur de carburant selon la revendication 1, **caractérisé en ce que** la douille de protection (21) est sertie sur la première partie de corps de soupape (12).

3. Injecteur de carburant selon une revendication 1 ou 2, **caractérisé en ce que** la douille de protection (21) présente sur le côté situé à l'opposé de la chambre de combustion (101) une bride radialement périphérique (25).

4. Injecteur de carburant selon l'une quelconque des revendications 1 à 3, **caractérisé en ce que** la douille de protection (21) se compose d'un matériau, qui présente une plus faible tendance à la corrosion que le matériau de la première partie de corps de soupape (12).

5. Injecteur de carburant selon la revendication 4, **caractérisé en ce que** le matériau de la douille de protection (21) se compose de métal et contient du cuivre.

6. Injecteur de carburant selon l'une quelconque des revendications 1 à 5, **caractérisé en ce que** l'élément de protection (20) est configuré de telle manière qu'il puisse se former une fente radiale (110) entre l'élément de protection (20) et la première partie d'alésage de réception (107).

7. Injecteur de carburant selon l'une quelconque des revendications 1 à 6, **caractérisé en ce que** l'extension axiale de l'élément de protection (20) est moindre que l'extension axiale de la première partie de corps de soupape (12), de telle manière que lorsque l'injecteur de carburant (10) est monté dans la première partie d'alésage de réception (107) l'élément de protection (20) ne pénètre pas axialement dans la chambre de combustion (101) .

8. Injecteur de carburant selon l'une quelconque des revendications 3 à 7, **caractérisé en ce qu'**une seconde partie de corps de soupape (13) du corps de soupape (11) se raccorde à la bride (25) sur le côté situé à l'opposé de la première partie de corps de soupape (12).
